# EUROPÄISCHE PATENTSCHRIFT

(11) **EP 2 580 397 B1**
(45) Veröffentlichungstag und Bekanntmachung des Hinweises auf die Patenterteilung: **10.08.2016**
(21) Anmeldenummer: 11714940.1
(22) Anmeldetag: 11.04.2011
(51) Int. Cl.: E03C 1/04, E03C 1/08, E03C 1/086

(54) **SANITÄRE AUSLAUFARMATUR**
SANITARY DRAIN VALVE
ROBINETTERIE SANITAIRE D'ÉCOULEMENT

(30) Priorität: 12.06.2010 DE 202010009022 U
(43) Veröffentlichungstag der Anmeldung: 17.04.2013
(73) Patentinhaber: Neoperl GmbH, 79379 Müllheim (DE)
(72) Erfinder: STEIN, Alexander, 79241 Ihringen (DE); DENZLER, Oliver, CH-4103 Bottmingen (CH)
(74) Vertreter: Börjes-Pestalozza, Henrich
(86) Internationale Anmeldenummer: PCT/EP2011/001780
(87) Internationale Veröffentlichungsnummer: WO 2011/154069

(56) Entgegenhaltungen:
- WO-A1-2004/038112
- WO-A1-2009/052961
- DE-B3-102006 025 302

## Beschreibung

Die Erfindung betrifft eine sanitäre Auslaufarmatur gemäß dem Oberbegriff des Anspruchs 1.

Aus Figur 1 der WO 2004/038112 A1 kennt man bereits eine Auslaufarmatur, nach dem Oberbegriff des Anspruchs 1, der eingangs erwähnten Art mit einem Wasserauslauf, der eine, durch eine Innenumfangswandung der Auslaufarmatur umgrenzte Auslauföffnung hat, wobei diese Auslauföffnung am Außenumfang eines Armaturenkorpus vorgesehen ist und in einer wasserführenden Innenhöhlung der Auslaufarmatur mündet. Um einen homogenen, nicht-spritzenden und gegebenenfalls auch perlend-weichen Wasserstrahl zu erzeugen, ist in die Auslauföffnung der vorbekannten Auslaufarmatur eine Einsetzpatrone eingesetzt, die einen Strahlregler hat. Diese Einsetzpatrone weist am Außenumfang ihres Patronengehäuses ein Außengewinde auf, das in ein Innengewinde an der die Auslauföffnung umgrenzenden Innenumfangswandung der Auslaufarmatur einschraubbar ist.

Um den Einschraubweg zu begrenzen und um den Bereich zwischen der Einsetzpatrone einerseits und der die Auslauföffnung umgrenzenden Innenumfangswandung andererseits abzudichten, ist im zuströmseitigen, der Innenhöhlung zugewandten Abschnitt der Auslauföffnung ein als Strahlregler-Brücke bezeichneter Ringabsatz oder Ringflansch vorgesehen.

Die Auslauföffnung und der in ihr vorgesehene Ringabsatz oder Ringflansch werden mittels spanender Bearbeitung in den Armaturenkorpus der Auslaufarmatur bearbeitet. Da insbesondere im Bereich von Materialanhäufungen im Armaturenkorpus dort Luft- und Fremdkörpereinschlüsse nicht völlig ausgeschlossen werden können, können sich bei der spanenden Bearbeitung des Armaturenkorpus Fehlstellen bilden, die an den sichtseitigen Oberflächen der Auslaufarmatur oder in den Dichtbereichen nachteilig sind. Darüber hinaus erfordert die Bearbeitung des Armaturenkorpus und die Herstellung der in Teilbereichen unterschiedlichen lichten Öffnungsquerschnitte der Auslauföffnung einen erheblichen Herstellungsaufwand. Ist am Patronengehäuse der Einsatzpatrone ein Außengewinde vorgesehen, mit welchem die Einsatzpatrone direkt in das an der die Auslauföffnung umgrenzenden Innenumfangswandung vorgesehene Innengewinde eingeschraubt werden kann, und ist die Einsatzpatrone mit ihrer gesamten Längserstreckung in die Auslauföffnung des Wasserauslaufs einschraubbar, ist für den Anwender häufig nicht ohne weiteres verständlich, ob und wie die Auslaufarmatur in diesem Bereich gewartet oder repariert werden kann. Darüber hinaus kann sich der Ausbau einer vollständig in der Auslauföffnung befindlichen Einsetzpatrone ohne entsprechendes Spezialwerkzeug auch für den Fachmann schwierig gestalten.

Man hat daher auch bereits eine Auslaufarmatur geschaffen, die einen Wasserauslauf mit einem im Wesentlichen gleichbleibenden lichten Querschnitt hat (vgl. WO 2009/052961 A1). Die vorbekannte Auslaufarmatur weist im Bereich ihres Wasserauslaufs innenumfangsseitig ein Innengewinde auf, in das eine Einsetzpatrone mit einem außenumfangsseitig vorgesehenen Außengewinde derart eingeschraubt werden kann, dass die Auslaufstirnseite der Einsetzpatrone praktisch bündig mit dem auslaufseitigen Stirnrand der Auslaufarmatur abschließt. Auch bei dieser vorbekannten Auslaufarmatur ist es für den Anwender häufig nicht ohne weiteres verständlich, ob und wie die Auslaufarmatur insbesondere ohne entsprechendes Spezialwerkzeug gewartet werden soll.

Man hat auch bereits einen Strahlregler mit einem Strahlregler-Gehäuse geschaffen, in dem sich weitere Einbauteile befinden (vgl. DE 10 2006 025 302 B3). Das Strahlregler-Gehäuse ist in ein rohrförmiges Mundstück einsetzbar. Das Strahlregler-Gehäuse ist mittels einer axialen Einschubbewegung in das Mundstück der Auslaufarmatur einsetzbar und mittels einer Rasthalterung in dem Mundstück arretierbar. Zum wahlweisen Blockieren und Freigeben der zwischen dem Strahlregler-Gehäuse und dem Mundstück vorgesehenen Rasthalterung ist ein von außen werkzeuglos betätigbares Verriegelungselement vorgesehen. Der vorbekannte Strahlregler setzt jedoch ein separates und speziell ausgestaltetes Mundstück voraus, das getrennt von der Auslaufarmatur hergestellt werden muss. Aufgrund der separaten Herstellung von Auslaufarmatur einerseits und Mundstück andererseits sind diese jedoch nur schwer mit einer optisch übereinstimmenden Oberfläche herstellbar.

Es besteht daher insbesondere die Aufgabe, eine mit geringem Aufwand herstellbare sanitäre Auslaufarmatur der eingangs erwähnten Art zu schaffen, die sich durch eine erleichterte Wartung auszeichnet, ohne dass damit Einbußen in der Funktionalität und in der Dichtigkeit der Auslaufarmatur im Bereich ihrer Auslauföffnung zu erwarten sind.

Die erfindungsgemäße Lösung, nach Anspruch 1, dieser Aufgabe besteht bei der Auslaufarmatur der eingangs erwähnten Art insbesondere darin, dass das Auslaufmundstück in Funktionslage mit einem abströmseitigen Teilbereich über die Auslaufarmatur vorsteht, dass an dem in Funktionslage über die Auslaufarmatur vorstehenden Teilbereich des Auslaufmundstücks zumindest eine Werkzugangriffsfläche für ein Drehwerkzeug vorgesehen ist, dass die Werkzeugangriffsfläche als beidseitige Schlüsselangriffsfläche ausgebildet ist, dass die Einsetzpatrone von der Abströmseite des Auslaufmundstücks aus in dieses bis zu einem Einsetzanschlag einsetzbar ist, und dass das Auslaufmundstück an seinem Innenumfang ein Innengewinde trägt, in welches ein am Außenumfang eines Patronengehäuses der Einsetzpatrone vorgesehenes Außengewinde einschraubbar ist.

Der erfindungsgemäßen Auslaufarmatur ist ein hülsenförmiges Auslaufmundstück zugeordnet, das an seiner Außenumfangswandung ein Außengewinde trägt, mit welchem das Auslaufmundstück in ein Innengewinde eingeschraubt werden kann, welches an der die Auslassöffnung des Wasserauslaufs umgrenzenden Innenumfangswandung der Auslaufarmatur vorgesehen ist. Zur Befestigung des Auslaufmundstücks an der Innenumfangswandung der Auslaufarmatur ist also eine Schraubverbindung vorgesehen. Da das Auslaufmundstück mit einem abströmseitigen Teilbereich über die Auslaufarmatur vorsteht, tritt die Austauschbarkeit der im Auslaufmundstück gehaltenen Einsetzpatrone und die Art und Weise der zu ihrer Demontage erforderlichen Handgriffe deutlich zutage. Da an dem über die Auslaufarmatur vorstehenden Teilbereich des Auslaufmundstücks zumindest eine Werkzeugangriffsfläche für ein Drehwerkzeug vorgesehen ist, und da die Werkzeugangriffsfläche als beidseitige Schlüsselangriffsfläche ausgebildet ist, wird die Handhabung der erfindungsgemäßen Auslaufarmatur bei der Montage und Demontage des ihr zugeordneten Auslaufmundstücks noch zusätzlich wesentlich erleichtert. Das Auslaufmundstück, in welches die einen Strahlregler aufweisende Einsetzpatrone einschraubbar ist, trägt an seiner Außenumfangswandung zumindest einen Dichtring, der zwischen der Außenumfangswandung des Auslaufmundstücks und der Innenumfangswandung der Auslaufarmatur radial und/oder axial abdichtet. Da das Auslaufmundstück gegenüber der die Auslauföffnung umgrenzenden Innenumfangswandung der Auslaufarmatur radial und/oder axial abgedichtet ist, kann die Auslauföffnung auch mit einem gleichbleibenden lichten Innendurchmesser in die Auslaufarmatur eingearbeitet werden. Da bei der erfindungsgemäßen Auslaufarmatur somit auf einen zur axialen Abdichtung erforderlichen Ringflansch oder Ringabsatz an der Innenumfangswandung verzichtet werden kann, wird der mit der Herstellung der erfindungsgemäßen Auslaufarmatur verbundene Aufwand in diesem Bereich wesentlich reduziert. Dabei wird die Einsetzpatrone mit Hilfe des Auslaufmundstücks im Wasserauslauf der erfindungsgemäßen Auslaufarmatur gehalten, die die Austauschbarkeit der Einsetzpatrone deutlich und verständlich zutage treten lässt. Da das Auslaufmundstück gegenüber der Auslaufarmatur mit Hilfe des zumindest einen Dichtringes axial und/oder radial abgedichtet ist, ist auch ein übermäßiges Festziehen des Auslaufmundstücks in der Auslauföffnung nicht erforderlich und nicht zu befürchten, wie es ansonsten bei diesen Bauteilen oft fälschlich für notwendig erachtet wird.

Erfindungsgemäß ist vorgesehen, dass die Einsetzpatrone von der Abströmseite des Auslaufmundstücks aus in dieses bis zu einem Einsetzanschlag einsetzbar ist. Dabei kann der am Auslaufmundstück vorgesehene Einsetzanschlag als ein am Innenumfang des Auslaufmundstücks angeordneter Ringabsatz oder Ringflansch ausgebildet sein. Um die Einsetzpatrone axial gesichert im Auslaufmundstück halten zu können, ist erfindungsgemäß vorgesehen, dass das Auslaufmundstück an seinem Innenumfang ein Innengewinde trägt, in welches ein am Außenumfang des Patronengehäuses vorgesehenes Außengewinde einschraubbar ist.

Es ist ein besonderer Vorteil der erfindungsgemäßen Auslaufarmatur, dass bei ihr auf den zur axialen Abdichtung erforderlichen Ringabsatz oder Ringflansch verzichtet werden kann, und dass die Auslauföffnung auch über ihre gesamte Längserstreckung mit einem gleichbleibenden lichten Öffnungsquerschnitt in den Armaturenkorpus einzuarbeiten ist. Eine bevorzugte Ausführungsform gemäß der Erfindung sieht daher vor, dass die Auslaufarmatur einen Armaturenkorpus hat, der an seinem Außenumfang die Auslauföffnung trägt und dass die Auslauföffnung insbesondere in ihrem, in einer Innenhöhlung der Auslaufarmatur mündenden Endbereich einen gleichmäßigen und/oder absatzfreien lichten Öffnungsquerschnitt hat.

Damit der zur radialen Abdichtung des erfindungsgemäß vorgesehenen Auslaufmundstücks erforderliche Dichtring bei der Lagerung und bei dem Transport nicht unbeabsichtigt verloren gehen kann, ist es zweckmäßig, wenn am Außenumfang des Auslaufmundstücks eine umlaufende Nut vorgesehen ist, in welcher ein vorzugsweise aus elastischem Material hergestellter Dichtring gehalten ist. Ist dieser Dichtring in einer am Außenumfang des Auslaufmundstücks umlaufenden Nut gehalten, ist der Dichtring am Außenumfang des Auslaufmundstücks positionsgenau gesichert.

Damit die aus Auslaufmundstück und Einsetzpatrone bestehende Funktionseinheit nicht unbeabsichtigt verloren geht, und damit ein funktionsgerechter Einbau dieser Einheit stets gewährleistet ist, ist es vorteilhaft, wenn die Einsetzpatrone beidseits in axialer Richtung gesichert im Auslaufmundstück gehalten ist. Ist die Einsetzpatrone gesichert im Auslaufmundstück gehalten, wird der funktionsgerechte Verbund mit dem Auslaufmundstück stets gewährleistet.

Dabei sieht eine nicht beanspruchten Ausführungsform vor, dass die Einsetzpatrone von der Zuströmseite des Auslaufmundstücks aus in dieses bis zu einem Einsetzanschlag einsetzbar ist. Da bei dieser Ausführungsform zunächst das Auslaufmundstück von der Auslaufarmatur zu demontieren ist, bevor die den Strahlregler aufweisende Einsetzpatrone aus dem Auslaufmundstück entfernt werden kann, sind bei dieser Ausführungsform unberechtigte Manipulationen in diesem Bereich der Auslaufarmatur weniger zu befürchten.

Um die Einsetzpatrone beidseits in axialer Richtung gesichert im Auslaufmundstück zu montieren (eine nicht beanspruchten Ausführungsform) , kann es vorteilhaft sein, wenn die Einsetzpatrone zwischen dem Einsetzanschlag und einem am Innenumfang des Auslaufmundstücks lösbar befestigbaren Halter gesichert im Auslaufmundstück gehalten ist. Dabei kann der Halter einen an seinem Außenumfang verformbaren Haltering aufweisen oder als solcher ausgebildet sein, der in eine formangepasste Nut am Innenumfang des Auslaufmundstücks eingreift.

Um Fehlströme im Bereich zwischen der Einsetzpatrone und dem Innenumfang des Auslaufmundstücks zu vermeiden, kann es vorteilhaft sein, wenn zwischen der Einsetzpatrone und dem Halter eine Ringdichtung vorgesehen ist, die den Bereich zwischen der Einsetzpatrone und dem Innenumfang des Auslaufmundstücks abdichtet.

Eine bevorzugte und besonders einfach herstellbare Ausführungsform gemäß der Erfindung sieht vor, dass der als Ringflansch ausgestaltete Einsetzanschlag in der zuströmseitigen Stirnebene des Auslaufmundstücks angeordnet ist. Ist der Einsetzanschlag in der zuströmseitigen Stirnebene des Auslaufmundstücks angeordnet, steht nahezu der gesamte Hülsen-Innenraum des hülsenförmigen Auslaufmundstücks für die Einsetzpatrone zur Verfügung.

Eine besonders einfache und mit geringem Aufwand herstellbare Ausführungsform gemäß der Erfindung sieht vor, dass zwischen der Einsetzpatrone und dem Einsatzanschlag eine Ringdichtung vorgesehen ist, die den Bereich zwischen der Einsetzpatrone und dem Innenumfang des Auslaufmundstücks axial abdichtet.

Möglich ist aber auch, dass am Patronengehäuse der Einsetzpatrone wenigstens ein Dichtring vorgesehen ist, der den Bereich zwischen der Einsetzpatrone und dem Innenumfang des Auslaufmundstücks radial und/oder axial abdichtet.

Weiterbildungen gemäß der Erfindung ergeben sich aus den Ansprüchen sowie der Beschreibung in Verbindung mit den Zeichnungen. Nachstehend wird die Erfindung anhand bevorzugter Ausführungsbeispiele noch näher beschrieben.

Es zeigt:
- Fig. 1: eine im Bereich ihrer Auslauföffnung längsgeschnittene Auslaufarmatur gemäß der Erfindung,
- Fig. 2: die erfindungsgemäße Auslaufarmatur aus Fig. 1 im Bereich der Auslauföffnung ihres Wasserauslaufs in einem vergrößerten Detail-Längsschnitt,
- Fig. 3: eine ebenfalls im Bereich ihrer Auslauföffnung längsgeschnitte Auslaufarmatur, die dem vorbekannten Stand der Technik entspricht,
- Fig. 4: die dem Stand der Technik entsprechende Auslaufarmatur aus Fig. 3 in einem vergrößerten Detail-Längsschnitt im Bereich ihrer Auslauföffnung,
- Fig. 5: ein in die Auslauföffnung einer Auslaufarmatur einschraubbares hülsenförmiges Auslaufmundstück in einem Längsschnitt, das in seinem Hülseninnenraum eine Einsetzpatrone trägt, die am Außenumfang ihres Patronengehäuses ein Außengewinde hat, mit dem die Einsetzpatrone von der Abströmseite des Auslaufmundstücks aus in ein an der Innenumfangswandung des Auslaufmundstücks vorgesehenes Innengewinde einschraubbar ist,
- Fig. 6: das Auslaufmundstück aus Fig. 5 in eingebautem Zustand an einem längsgeschnittenen Wasserauslauf einer sanitären Auslaufarmatur,
- Fig. 7: das Auslaufmundstück und die ihm zugeordnete Einsetzpatrone aus Fig. 5 und 6 in einer auseinandergezogenen Einzelteil-Darstellung,
- Fig. 8: ein längsgeschnittenes Auslaufmundstück, in das - ähnlich wie in Fig. 5 bis 6 - eine Einsetzpatrone von der Abströmseite aus einschraubbar ist,
- Fig. 9: das Auslaufmundstück aus Fig. 8 in eingebautem Zustand an einem längsgeschnittenen Wasserauslauf einer sanitären Auslaufarmatur,
- Fig. 10: das Auslaufmundstück und die ihm zugeordnete Einsetzpatrone aus Fig. 8 und 9 in einer auseinandergezogenen Einzelteildarstellung,
- Fig. 11: ein längsgeschnittenes hülsenförmiges Auslaufmundstück, das in seinem Hülseninnenraum eine Einsetzpatrone trägt, wobei an der Außenumfangswandung des Auslaufmundstücks ein als Einsetzanschlag dienender Ringflansch seitlich vorsteht, bis zu dem das Auslaufmundstück in die Auslauföffnung einer sanitären Auslaufarmatur eingeschraubt werden kann,
- Fig. 12: das Auslaufmundstück aus Fig. 11 in eingebautem Zustand an einem längsgeschnittenen Wasserauslauf einer sanitären Auslaufarmatur,
- Fig. 13: das Auslaufmundstück und die ihm zugeordnete Einsetzpatrone aus Fig. 11 und 12 in einer auseinandergezogenen Einzelteil-Darstellung,
- Fig. 14: ein mit Fig. 11 bis 13 vergleichbares Auslaufmundstück, bei dem der als Einsetzanschlag dienende Ringflansch jedoch umfangsseitig am auslaufseitigen Stirnendbereich des hülsenförmigen Auslaufmundstücks vorgesehen ist,
- Fig. 15: das Auslaufmundstück aus Fig. 14 in eingebautem Zustand an einem längsgeschnittenen Wasserauslauf einer sanitären Auslaufarmatur, und
- Fig. 16: das Auslaufmundstück und die ihm zugeordnete Einsetzpatrone aus Fig. 14 und 15 in einer auseinandergezogenen Einzelteil-Darstellung.

In den Fig. 5 bis 16 sind verschieden ausgestaltete Auslaufmundstücke 8, 11, 14, 17 dargestellt. Die Auslaufmundstücke 8, 11, 14, 17 sind hülsenförmig ausgestaltet und weisen an ihrer Außenumfangswandung 1 ein Außengewinde 2 auf. Die Auslaufmundstücke 8, 11, 14, 17 sind mit ihrem Außengewinde 2 in ein Innengewinde 3 einschraubbar. Das Innengewinde 3 ist an einer Innenumfangswandung 4 vorgesehen, welche die Auslauföffnung 6 des Wasserauslaufs einer sanitären Auslaufarmatur 7 umgrenzt.

Um einen homogenen, nicht-spritzenden und gegebenenfalls auch perlend-weichen, d.h. belüfteten Wasserstrahl zu formen, ist in den Hülseninnenraum der hülsenförmigen Auslaufmundstücke 8, 11, 14, 17 eine Einsetzpatrone 9 einschraubbar, welche einen Strahlregler und erforderlichenfalls auch ein zuströmseitiges Vorsatzsieb 10 und/oder einen gegebenenfalls dazwischengeschalteten Durchflussmengenregler aufweist.

Die für die Auslaufmundstücke 8, 11, 14, 17 gemäß den Fig. 5 bis 16 vorgesehene Auslaufarmatur 7 ist in den Fig. 1 und 2 näher dargestellt. Aus den Fig. 1 und 2 wird deutlich, dass die Auslaufarmatur 7 einen Armaturenkorpus 12 hat, der an seinem Außenumfang die Auslauföffnung 6 trägt. Während die vorbekannten, dem Stand der Technik entsprechenden und in den Fig. 3 und 4 dargestellten Auslaufarmaturen 7' bislang eine Auslauföffnung 6' aufgewiesen haben, die in ihrem zuströmseitigen, einer wasserführenden Innenhöhlung 13 zugewandten Abschnitt der Auslauföffnung 6' einen als Strahlregler-Brücke bezeichneten Ringabsatz oder Ringflansch 15 hat, weist die für die Auslaufmundstücke 8, 11, 14, 17 bestimmte Auslaufarmatur 7 eine Auslauföffnung 6 auf, die in ihrem in der Innenhöhlung 13 der Auslaufarmatur 7 mündenden Endbereich einen gleichmäßigen und absatzfreien lichten Öffnungsquerschnitt hat.

Aus einem Vergleich der in den Fig. 5 bis 16 dargestellten Auslaufmundstücke 8, 11, 14, 17 wird deutlich, dass diese Auslaufmundstücke an ihrer Außenumfangswandung 1 einen Dichtring 18 tragen, der zwischen der Außenumfangswandung 1 und der Innenumfangswandung 4 der Auslaufarmatur 7 radial und/oder axial abdichtet.

Der Auslaufarmatur 7 sind die hülsenförmigen Auslaufmundstücke 8, 11, 14, 17 zugeordnet. Die Auslaufmundstücke 8, 11, 14, 17 weisen an ihrer Außenumfangswandung 1 das Außengewinde 2 auf, mit welchem die Auslaufmundstücke 8, 11, 14, 17 in das Innengewinde 3 eingeschraubt werden können, welches an der die Auslauföffnung 6 des Wasserauslaufs umgrenzenden Innenumfangswandung 4 der Auslaufarmatur 7 vorgesehen ist. Die Auslaufmundstücke 8, 11, 14, 17, in die jeweils eine, einen Strahlregler aufweisende Einsetzpatrone 9 einschraubbar ist, tragen an ihrer Außenumfangswandung 1 zumindest einen Dichtring 18, der zwischen der Außenumfangswandung 1 der Auslaufmundstücke 8, 11, 14, 17 und der Innenumfangswandung 4 der Auslaufarmatur 7 radial und/oder axial abdichtet. Da die Auslaufmundstücke 8, 11, 14, 17 gegenüber der die Auslauföffnung 6 umgrenzenden Innenumfangswandung 4 der Auslaufarmatur 7 radial und/oder axial abgedichtet sind, kann die Auslauföffnung 6 auch mit einem gleichbleibenden lichten Innendurchmesser in die Auslaufarmatur 7 eingearbeitet werden. Da bei der Auslaufarmatur 7 somit auf einen, zur axialen Abdichtung erforderlichen Ringflansch oder Ringansatz an der Innenumfangswandung 4 verzichtet werden kann, wird der mit der Herstellung der Auslaufarmatur 7 verbundene Aufwand wesentlich reduziert. Dabei wird die Einsetzpatrone 9 mit Hilfe eines der Auslaufmundstücke 8, 11, 14, 17 im Wasserauslauf der Auslaufarmatur 7 gehalten, die die Austauschbarkeit dieser Einsetzpatrone 9 deutlich und verständlich zutage treten lässt. Da die Auslaufmundstücke 8, 11, 14, 17 gegenüber der Auslaufarmatur 7 mit Hilfe des zumindest einen Dichtringes 18 wenigstens auch radial abgedichtet sind, ist auch ein übermäßiges Festziehen des Auslaufmundstücks in der Auslauföffnung nicht erforderlich und nicht zu befürchten, wie es bei einer axialen Abdichtung dieser Bauteile oft fälschlich für notwendig erachtet wird.

Die in den Fig. 5 bis 16 gezeigten Auslaufmundstücke weisen an ihrem Außenumfang eine umlaufende Nut 19 auf, in welcher der aus elastischem Material hergestellte Dichtring 18 sicher gehalten ist. Die in den Auslaufmundstücken 8, 11, 14, 17 vorgesehene Einsetzpatrone 9 ist dort beidseits in axialer Richtung gesichert gehalten. In Fig. 6 ist erkennbar, dass das Auslaufmundstück 8 in das Innengewinde 3 in der Auslauföffnung 6 eingeschraubt werden kann, bis ein die Nut 19 umgrenzender Ringflansch 26 des Auslaufmundstücks an einem Einsetzanschlag 27 an der Innenumfangswandung der Auslauföffnung 7 anschlägt.

In den Fig. 5 bis 16 ist erkennbar, dass die Auslaufmundstücke 8, 11, 14, 17 an ihrem Innenumfang ein Innengewinde 28 tragen, in welches ein am Außenumfang des Patronengehäuses der Einsetzpatrone 9 vorgesehenes Außengewinde 29 einschraubbar ist. Dabei wird die Einsetzpatrone 9 bei den Auslaufmundstücken 8, 11, 14, 17 von der Abströmseite aus in den Hülseninnenraum dieser Auslaufmundstücke 8, 11, 14, 17 eingeschraubt.

Bei den Auslaufmundstücken 8, 11, 17 ist die Einsetzpatrone 9 von der Abströmseite dieser Auslaufmundstücke aus bis zu einem Einsetzanschlag 16 einschraubbar. Der Einsetzanschlag 16 ist als ein am Innenumfang der Auslaufmundstücke 8, 11, 17 angeordneter Ringabsatz oder Ringflansch ausgebildet. In den Fig. 5, 8 und 14 ist erkennbar, dass der als Ringflansch ausgestaltete Einsetzanschlag 16 in der zuströmseitigen Stirnebene der Auslaufmundstücke 8, 11, 17 angeordnet ist. Während der Ringflansch des Auslaufmundstücks 11 lediglich den Einschraub- oder Einsetzweg begrenzt, ist zwischen dem Ringflansch der Auslaufmundstücke 8, 17 ein Dichtring 40 vorgesehen, der den Bereich zwischen dem Außenumfang der Auslaufmundstücke 8, 17 und der Innenumfangswandung des Auslaufmundstücks 8, 17 axial abdichtet.

Bei genauerer Betrachtung der Figuren 8 und 11 wird deutlich, dass auch am Außenumfang der Einsetzpatrone 9 ein Einsetzanschlag 16' vorgesehen sein kann, der als Ringabsatz oder Ringflansch ausgebildet und hier dem Dichtring 30 in Strömungsrichtung vorgeschaltet ist. Dieser Einsetzanschlag 16' ist vorzugsweise benachbart zum Außengewinde 29 diesem in Strömungsrichtung nachgeschaltet.

Bei den Auslaufmundstücken 8, 17 ist der Bereich zwischen der Einsetzpatrone 9 und der Innenumfangswandung des Auslaufmundstücks 8, 17 mittels dem Dichtring 40 axial abgedichtet, der zwischen dem Einsetzanschlag 16 und der zuströmseitigen Stirnseite des Patronengehäuses eingespannt ist. Demgegenüber ist dieser Bereich bei den Auslaufmundstücken 11, 14 mittels eines Dichtringes 30 radial abgedichtet, der am Außenumfang des Patronengehäuses gehalten und dort in einer umlaufenden Nut 31 angeordnet ist.

Aus einem Vergleich der Fig. 5 bis 16 ist erkennbar, dass die Auslaufmundstücke 8, 11, 14, 17 mit einem abströmseitigen Teilbereich ihrer Längserstreckung über die Auslaufarmatur 7 vorstehen. Dabei ist an dem über die Auslaufarmatur vorstehenden Teilbereich der Auslaufmundstücke 8, 11, 14, 17 zumindest eine Werkzeugangriffsfläche 32 für ein Drehwerkzeug vorgesehen. Diese Werkzeugangriffsfläche 32 ist bei den Auslaufmundstücken 8, 11, 14, 17 auf gegenüberliegenden Umfangsseiten des Auslaufmundstücks angeordnete Schlüsselangriffsfläche ausgebildet.

Die Auslaufmundstücke 8, 11, 14, 17 weisen an ihrem Außenumfang einen Einsteckanschlag 33 auf, der als Ringflansch oder Ringabsatz ausgestaltet ist und den Einschraubweg der Auslaufmundstücke 8, 11, 14, 17 in das Innengewinde 3 begrenzt. Die Auslaufmundstücke 8, 11, 14, 17 sind in das Innengewinde 3 der Auslauföffnung 6 einschraubbar, bis der Einsteckanschlag 33 an den die Auslassöffnung 6 umgrenzenden Außenrand der Auslaufarmatur 7 anschlägt. Während der Dichtring 18 bei der Auslaufarmatur 14 in der Nut 19 gehalten ist, die abströmseitig an den Einsteckanschlag 33 angrenzt, ist der Dichtring 18 bei dem Auslaufmundstück 17 lediglich bis zu dem Einsteckanschlag 33 aufgeschoben.

Auch bei den Auslaufmundstücken 14, 17 dichten die Dichtringe 18 zumindest auch radial ab. Dabei wird der Dichtring 18 des Auslaufmundstücks 17 in eine Fase gedrückt, die die Auslauföffnung 6 der dem Auslaufmundstück 17 zugeordneten Auslaufarmatur 7 abströmseitig umgrenzt, sodass eine radiale und axiale Dichtungswirkung eintritt.

## Patentansprüche

1. Sanitäre Auslaufarmatur (7) mit einem Wasserauslauf, der eine, durch eine Innenumfangswandung (4) der Auslaufarmatur (7) umgrenzte Auslauföffnung (6) hat, an welcher Innenumfangswandung (4) ein Innengewinde vorgesehen ist, mit einem hülsenförmigen Auslaufmundstück (8, 11, 14, 17)mit einem Außengewinde (2), wobei das Auslaufmundstück (8, 11, 14, 17) in das Innengewinde (3) mittels dem Außengewinde (2) einschraubbar ist, und mit einer Einsetzpatrone (9), die in das Auslaufmundstück (8, 11, 14, 17) einschraubbar ist, welche Einsetzpatrone (9) einen Strahlregler aufweist, wobei das Auslaufmundstück (8, 11, 14, 17) an seiner Außenumfangswandung zumindest einen Dichtring (18) trägt, der in Funktionslage zwischen der Außenumfangswandung (1) des Auslaufmundstücks (8, 11, 14, 17) und der Innenumfangswandung (4) der Auslaufarmatur (7) radial und/oder axial abdichtet, wobei Einsetzpatrone (9) von der Abströmseite des Auslaufmundstücks (8, 11, 14, 17) aus in dieses bis zu einem Einsetzanschlag (16, 16') einsetzbar ist, und wobei das Auslaufmundstück (8, 11, 14, 17) an seinem Innenumfang ein Innengewinde (28) trägt, in welches ein am Außenumfang eines Patronengehäuses der Einsetzpatrone (9) vorgesehenes Außengewinde (29) einschraubbar ist, **dadurch gekennzeichnet, dass** das Auslaufmundstück (8, 11, 14, 17) in Funktionslage mit einem abströmseitigen Teilbereich über die Auslaufarmatur vorsteht, dass an dem in Funktionslage über die Auslaufarmatur (7) vorstehenden Teilbereich des Auslaufmundstücks (8, 11, 14, 17) zumindest eine Werkzeugangriffsfläche (32) für ein Drehwerkzeug vorgesehen ist, und dass die Werkzeugangriffsfläche als beidseitige Schlüsselangriffsfläche ausgebildet ist.

2. Auslaufarmatur nach Anspruch 1, **dadurch gekennzeichnet, dass** die Auslaufarmatur (7) einen Armaturenkorpus (12) hat, der an seinem Außenumfang die Auslauföffnung (6) trägt, und dass die Auslauföffnung (6) insbesondere in ihrem in einer Innenhöhlung (13) der Auslaufarmatur (7) mündenden Endbereich einen gleichmäßigen und/oder absatzfreien lichten Öffnungsquerschnitt hat.

3. Auslaufarmatur nach Anspruch 1 oder 2, **dadurch gekennzeichnet, dass** am Außenumfang des Auslaufmundstücks (8, 11, 14) eine umlaufende Nut (19) vorgesehen ist, in welcher ein vorzugsweise aus elastischem Material hergestellter Dichtring (18) gehalten ist.

4. Auslaufarmatur nach einem der Ansprüche 1 bis 3, **dadurch gekennzeichnet, dass** die Einsetzpatrone (9) beidseits in axialer Richtung gesichert im Auslaufmundstück (8, 11, 14, 17) gehalten ist.

5. Auslaufarmatur nach einem der Ansprüche 1 bis 4, **dadurch gekennzeichnet, dass** der Einsetzanschlag (16) als ein am Innenumfang des Auslaufmundstücks angeordneter Ringabsatz oder Ringflansch ausgebildet ist.

6. Auslaufarmatur nach Anspruch 5, **dadurch gekennzeichnet, dass** der als Ringflansch ausgestaltete Einsetzanschlag (16) in der zuströmseitigen Stirnebene des Auslaufmundstücks (8, 11, 17) angeordnet ist.

7. Auslaufarmatur nach einem der Ansprüche 1 bis 6, **dadurch gekennzeichnet, dass** zwischen der Einsetzpatrone (9) und dem Einsetzanschlag (16) eine Ringdichtung (40) vorgesehen ist, die den Bereich zwischen der Einsetzpatrone (9) und dem Innenumfang des Auslaufmundstücks (8, 17) axial abdichtet.

8. Auslaufarmatur nach einem der Ansprüche 1 bis 7, **dadurch gekennzeichnet, dass** am Patronengehäuse der Einsetzpatrone (9) wenigstens ein Dichtring (30) vorgesehen ist, der den Bereich zwischen der Einsetzpatrone (9) und dem Innenumfang des Auslaufmundstücks (11, 14)radial abdichtet.

## Claims

1. Sanitary outlet armature (7) comprising a water outlet, which has an outlet opening (6) defined by an inner circumferential wall (4) of the outlet armature (7), an inner thread (3) being provided on said inner circumferential wall (4), comprising a sleeve-shaped outlet mouthpiece (8, 11, 14, 17) having an outer thread (2), wherein the outlet mouthpiece (8, 11, 14, 17) can be screwed into the inner thread (3) by means of the outer thread (2), and comprising an insert cartridge (9) which can screwed into the outlet mouthpiece (8, 11, 14, 17), said insert cartridge (9) having a jet regulator, wherein the outlet mouthpiece (8, 11, 14, 17) carries on the outer circumferential wall thereof at least one seal ring (18), which, in a functional position, radially and/or axially seals between the outer circumferential wall (1) of the outlet mouthpiece (8, 11, 14, 17) and the inner circumferential wall (4) of the outlet armature (7), wherein the insert cartridge (9) can be inserted into the outlet mouthpiece (8, 11, 14, 17) from the outflow side thereof as far as an insertion stop (16, 16'), and wherein the outlet mouthpiece (8, 11, 14, 17) carries on the inner circumference thereof an inner thread (28), into which an outer thread (29) provided on the outer circumference of a cartridge housing of the insert cartridge (9) can be screwed, **characterised in that** the outlet mouthpiece (8, 11, 14, 17), in the functional position, protrudes beyond the outlet armature via a partial region on the outflow side, **in that** at least one tool engagement surface (32) for a rotary tool is provided on the partial region of the outlet mouthpiece (8, 11, 14, 17) protruding beyond the outlet armature (7) in the functional position, and **in that** the tool engagement surface is formed as a two-sided spanner engagement surface.

2. Outlet armature as claimed in claim 1, **characterised in that** the outlet armature (7) has an armature body (12) which carries the outlet opening (6) on the outer circumference thereof, and **in that** the outlet opening (6) has a constant and/or shoulder-free clear opening cross section in particular in its end region issuing into an inner cavity (13) of the outlet armature (7).

3. Outlet armature as claimed in claim 1 or 2, **characterised in that** a circumferential groove (19) is provided on the outer circumference of the outlet mouthpiece (8, 11, 14), a seal ring (18) preferably produced from an elastic material being held in said groove.

4. Outlet armature as claimed in any one of claims 1 to 3, **characterised in that** the insert cartridge (9) is held in the outlet mouthpiece (8, 11, 14, 17), so as to be secured on both sides in an axial direction.

5. Outlet armature as claimed in any one of claims 1 to 4, **characterised in that** the insertion stop (16) is formed as an annular shoulder or annular flange arranged on the inner circumference of the outlet mouthpiece.

6. Outlet armature as claimed in claim 5, **characterised in that** the insertion stop (16) designed as an annular flange is arranged in the inflow-side transverse plane of the outlet mouthpiece (8, 11, 17).

7. Outlet armature as claimed in any one of claims 1 to 6, **characterised in that** a ring seal (40) is provided between the insert cartridge (9) and the insertion stop (16) and axially seals the region between the insert cartridge (9) and the inner circumference of the outlet mouthpiece (8, 17).

8. Outlet armature as claimed in any one of claims 1 to 7, **characterised in that** at least one seal ring (30) is provided on the cartridge housing of the insert cartridge (9) and radially seals the region between the insert cartridge (9) and the inner circumference of the outlet mouthpiece (11, 14).

## Revendications

1. Robinetterie sanitaire d'écoulement (7) avec un bec qui comporte un orifice d'écoulement (6) délimité par une paroi périphérique intérieure (4) de la robinetterie d'écoulement (7), un filet intérieur (3) étant prévu sur cette paroi périphérique intérieure (4), avec un adaptateur en forme de douille (8, 11, 14, 17) avec un filet extérieur (2), dans laquelle l'adaptateur (8, 11, 14, 17) peut être vissé dans le filet intérieur (3) au moyen du filet extérieur (2), et avec un mamelon (9) qui peut être vissé dans l'adaptateur (8, 11, 14, 17), ledit mamelon (9) présentant un régulateur de jet, dans laquelle l'adaptateur (8, 11, 14, 17) porte sur sa paroi périphérique extérieure au moins un joint torique (18) qui en position fonctionnelle assure l'étanchéité radiale et/ou axiale entre la paroi périphérique extérieure (1) de l'adaptateur (8, 11, 14, 17) et la paroi périphérique intérieure (4) de la robinetterie d'écoulement (7), dans laquelle le mamelon (9) peut être introduit dans l'adaptateur (8, 11, 14, 17) par le côté aval de celui-là jusqu'à une butée d'introduction (16, 16'), et dans laquelle l'adaptateur (8, 11, 14, 17) porte à sa périphérie intérieure un filet intérieur (28), dans lequel un filet extérieur (29) prévu à la périphérie extérieure d'un boîtier de mamelon du mamelon (9) peut être vissé, **caractérisée en ce que** l'adaptateur (8, 11, 14, 17) est, en position fonctionnelle, saillant avec une région partielle aval au-delà de la robinetterie d'écoulement, **en ce qu'**il est prévu, sur la région partielle de l'adaptateur (8, 11, 14, 17) saillante en position fonctionnelle au-delà de la robinetterie d'écoulement (7), au moins une face d'application d'outil (32) pour un outil rotatif et **en ce que** la face d'application d'outil est réalisée sous forme de face d'application de clé sur les deux côtés.

2. Robinetterie d'écoulement selon la revendication 1, **caractérisée en ce que** la robinetterie d'écoulement (7) comporte un corps de robinetterie (12) qui porte l'orifice d'écoulement (6) à sa périphérie extérieure, et **en ce que** l'orifice d'écoulement (6) présente, en particulier dans sa région d'extrémité débouchant dans une cavité intérieure (13) de la robinetterie d'écoulement (7), une section transversale d'orifice libre uniforme et/ou sans retrait.

3. Robinetterie d'écoulement selon la revendication 1 ou 2, **caractérisée en ce qu'**il est prévu à la périphérie extérieure de l'adaptateur (8, 11, 14) une rainure périphérique (19), dans laquelle un joint torique (18) fabriqué de préférence en un matériau élastique est retenu.

4. Robinetterie d'écoulement selon l'une quelconque des revendications 1 à 3, **caractérisée en ce que** le mamelon (9) est maintenu dans l'adaptateur (8, 11, 14, 17) de façon bloquée sur les deux côtés en direction axiale.

5. Robinetterie d'écoulement selon l'une quelconque des revendications 1 à 4, **caractérisée en ce que** la butée d'introduction (16) est réalisée sous la forme d'un épaulement annulaire ou d'une bride annulaire disposé(e) au niveau de la périphérie intérieure de l'adaptateur.

6. Robinetterie d'écoulement selon la revendication 5, **caractérisée en ce que** la butée d'introduction (16) réalisée en forme de bride annulaire est disposée dans le plan frontal amont de l'adaptateur (8, 11, 17).

7. Robinetterie d'écoulement selon l'une quelconque des revendications 1 à 6, **caractérisée en ce qu'**il est prévu entre le mamelon (9) et la butée d'introduction (16) un joint d'étanchéité annulaire (40) qui assure l'étanchéité axiale de la région comprise entre le mamelon (9) et la périphérie intérieure de l'adaptateur (8, 17).

8. Robinetterie d'écoulement selon l'une quelconque des revendications 1 à 7, **caractérisée en ce qu'**il est prévu sur le boîtier de mamelon du mamelon (9) au moins un joint torique (30) qui assure l'étanchéité radiale de la région comprise entre le mamelon (9) et la périphérie intérieure de l'adaptateur (11, 14).
